# EUROPÄISCHE PATENTSCHRIFT

(11) **EP 2 462 604 B1**
(45) Veröffentlichungstag und Bekanntmachung des Hinweises auf die Patenterteilung: **03.06.2015**
(21) Anmeldenummer: 10732877.5
(22) Anmeldetag: 12.07.2010
(51) Int. Cl.: H01H 13/83

(54) **TASTSCHALTERGRUPPE ALS BELEUCHTBARES BEDIENFELD IN KRAFTFAHRZEUGEN**
GROUP OF MOMENTARY-CONTACT SWITCHES AS CONTROL PANEL WHICH CAN BE ILLUMINATED IN MOTOR VEHICLES
GROUPE DE BOUTONS-POUSSOIRS UTILISÉ COMME PANNEAU DE COMMANDE ÉCLAIRABLE DANS DES VÉHICULES À MOTEUR

(30) Priorität: 05.08.2009 DE 102009036209
(43) Veröffentlichungstag der Anmeldung: 13.06.2012
(73) Patentinhaber: TRW Automotive Electronics & Components GmbH, 78315 Radolfzell (DE)
(72) Erfinder: KORHERR, Joachim, 78359 Orsingen (DE); KOEHNLEIN, Harald, 78244 Gottmadingen (DE)
(74) Vertreter: Prinz & Partner mbB
(86) Internationale Anmeldenummer: PCT/EP2010/004237
(87) Internationale Veröffentlichungsnummer: WO 2011/015272

(56) Entgegenhaltungen:
- DE-A1- 19 704 253
- US-A- 4 376 879
- US-A1- 2009 173 605
- US-A1- 2009 183 976

## Beschreibung

Die Erfindung betrifft ein Tastschaltergruppe, die sich besonders zur Verwendung als beleuchtbares Bedienfeld in Kraftfahrzeugen eignet.

Bekannt sind Schaltergruppen, die in einer Blende oder einem Rahmen eingebaut sind und aus beleuchtbaren Schaltereinheiten aufgebaut sind. Jede Schaltereinheit hat eine eigene Beleuchtungsquelle. Es ist auch bekannt, zur Beleuchtung mehrerer Schaltereinheiten eine Lichtieiterstruktur zu verwenden, die das Licht aus einer gemeinsamen Lichtquelle oder wenigen gemeinsamen Lichtquellen auf mehrere Schaltereinheiten verteilt. Beide Lösungen sind relativ aufwendig.

Aus der US 2009/173605 A1 ist ein Bedienfeld bekannt, das Betätigungselemente aufweist, die auf einer gemeinsamen Lichtleiterbahn angeordnet sind. Die Lichtleiterbahn führt von LEDs eingekoppeltes Licht zu den Betätigungselementen, die jeweils eine lichtkoppelnde Struktur aufweisen, welche mit der gemeinsamen Lichtleiterbahn zusammenwirkt.

Durch die Erfindung wird eine Tastschaltergruppe mit beleuchtbaren Schaltereinheiten geschaffen, die mit einer Lichtquelle oder nur wenigen Lichtquellen auskommt und keine gesonderte Lichtleiterstruktur zur Verteilung des Lichtes auf die verschiedenen Schaltereinheiten benötigt.

Die erfindungsgemäße Tastschaltergruppe hat einen durch eine transparente Folie abgedeckten Rahmen, der Aussparungen aufweist, in denen jeweils ein Betätigungselement verschiebbar aufgenommen ist. Die Betätigungselemente sind mit lichtleitenden und lichtkoppelnden Strukturen ausgeführt. Eine gemeinsame Lichtquelle ist oder nur wenige gemeinsame Lichtquellen sind die optisch mit den lichtkoppelnden Strukturen der Betätigungselemente gekoppelt, die ihrerseits durch benachbarte lichtkoppelnde Strukturen miteinander optisch gekoppelt sind. Die lichtleitenden Strukturen führen das in die Betätigungselemente eingekoppelte Licht zu der an die Folie angrenzenden Betätigungsfläche. Die Betätigungselemente können auf ihrer an die Folie grenzenden Betätigungsfläche mit Symbolen versehen sein, die durch die Folie hindurch sichtbar sind. Bevorzugt ist es aber die Folie selbst, die mit Symbolen und/oder Beschriftungen versehen ist, die den dahinter angeordneten Betätigungselementen zugeordnet sind. Diese Symbole werden dann durch die Betätigungselemente beleuchtet. Wenn auch der Rahmen aus lichtdurchlässigem Material besteht, z.B.. eine Platte aus einem Polycarbonat, können die Symbole/Beschriftungen bei Bedarf seitlich über die dahinterliegende Betätigungsfläche hinaus ausgedehnt werden, so dass auch größere Symbole/Beschriftungen verwendet werden können.

Eine gemeinsame Leiterplatte verschließt vorzugsweise die Tastschaltergruppe auf der von der Folie abgewandten Rückseite. Auf dieser Leiterplatte sind die Lichtquellen und in Gegenüberlage zu den von der Folie abgewandten Endflächen der Betätigungselemente zugeordnete Schalterelemente angeordnet.

Vorteilhafte Weiterbildungen der Erfindung sind in den Unteransprüchen angegeben.

Weitere Vorteile und Merkmale der Erfindung ergeben sich aus der nachfolgenden Beschreibung unter Bezugnahme auf die beigefügten Zeichnungen. In den Zeichnungen zeigen:
Fig. 1 eine Draufsicht einer Tastschaltergruppe;
Fig. 2 die Tastschaltergruppe in schematischer Schnittansicht;
Fig. 3a ein Betätigungselement in Seitenansicht; und
Fig. 3b ein Betätigungselement in Draufsicht.

Fig. 1 zeigt ein glattes Bedienfeld 10, das durch eine transparente Folie 12 (Fig. 2) gebildet ist. Durch die Folie hindurch oder auf der Folie selbst sind vier beispielshalber gezeigte Symbole 14, 16, 18, 20 sowie eine Beschriftung 22 sichtbar. Gestrichelt sind unter der Folie in einem Rahmen 34 (Fig. 2) gebildete runde Aussparungen 24, 26, 28, 30,32 angedeutet. Der Rahmen 34 ist durch eine Kunststofftplatte aus transparentem Material wie ein Polycarbonat-Kunststoff gebildet. Die Aussparungen 24 bis 32 bilden Schiebeführungen für eingesetzte blöckchenförmige Betätigungselemente 36, 38, 40, 42 und 44, die aus einem transparenten Material wie ein Polycarbonat-Kunststoff bestehen.

Eine Leiterplatte 50 verschließt die Tastschaltergruppe auf der von der Folie 12 abgewandten Rückseite. Die Leiterplatte 50 ist bei der gezeigten Ausführungsform mit zwei Lichtquellen 52, 54 in Form von Leuchtdioden (LEDs) sowie mit Schalterelementen 56, 58, 60, 62, 64 bestückt, die den Betätigungselementen 36 bis 44 entsprechen.

Die Betätigungselemente können alle gleich, aber auch verschieden ausgebildet sein, je nach den ergonomischen Anforderungen an das mit der Tastschaltergruppe verwirklichte Bedienfeld.

Die Fig. 3a und 3b zeigen schematisch ein Ausführungsbeispiel für ein solches Betätigungselement. Das Betätigungselement ist ein massiver Körper aus transparentem Material wie ein Polycarbonat-Kunststoff und besteht aus einem quaderförmigen Grundkörper 70 und einem darauf mittig aufgesetzten zylindrischen Führungskörper 72. Das Betätigungselement bildet aufgrund seiner massiven Ausführung aus einem Material, dessen Brechungsindex größer ist als der von Luft, insgesamt einen Lichtleiter. Dieser Lichtleiter hat am quaderförmigen Grundkörper 70 seitlich optische Ein- und Auskoppelflächen und führt eingekoppeltes Licht in den zylindrischen Führungskörper 72 ein; von dort ausgehend durchstrahlt es die Folie 12. Bei der in Fig. 2 gezeigten Ausführung strahlen die beiden Lichtquellen 52 und 54 in die seitlichen Einkoppelflächen der äußeren Betätigungselemente 36 und 44 ein. Über die seitlichen eng benachbarten optischen Ein- und Auskoppelflächen wird das Licht beider Lichtquellen in alle Betätigungselemente eingekoppelt und steht zur Beleuchtung der jeweils zugeordneten Symbole oder Beschriftungen zur Verfügung.

Bei der gezeigten Ausführungsform hat die Beschriftung 22 "SPORT" eine Ausdehnung, die seitlich über die Grenzen der Ausnehmung 28 hinausgeht. Dennoch wird diese Beschriftung vollständig ausgeleuchtet, weil an deren äußeren Rändern der dahinterliegende Absatz des Betätigungselement-Grundkörpers 70 das Licht in den transparenten Rahmen 34 einkoppelt.

## Patentansprüche

1. Tastschaltergruppe mit einem durch eine transparente Folie (12) abgedeckten Rahmen (34), der Aussparungen (24, 26, 28, 30, 32) aufweist, in denen jeweils ein Betätigungselement (36, 38, 40, 42, 44) verschiebbar aufgenommen ist, wobei die Betätigungselemente (36 - 44) mit lichtleitenden und lichtkoppelnden Strukturen ausgeführt sind, sowie mit einer gemeinsamen Lichtquelle (52, 54) oder wenigen gemeinsamen Lichtquellen (52, 54), die optisch mit den lichtkoppelnden Strukturen der Betätigungselemente (36 - 44) gekoppelt sind, **dadurch gekennzeichnet, dass** die Betätigungselemente (36 - 44) ihrerseits durch benachbarte lichtkoppelnde Strukturen miteinander optisch gekoppelt sind, wobei die lichtleitenden Strukturen das in die Betätigungselemente (36 - 44) eingekoppelte Licht zu der an die Folie (12) angrenzenden Betätigungsfläche führen.

2. Tastschaltergruppe nach Anspruch 1, ferner mit einer gemeinsamen Leiterplatte (50), auf der die Lichtquellen (52, 54) und in Gegenüberlage zu den von der Folie (12) abgewandten Endflächen der Betätigungselemente (36 - 44) zugeordnete Schalterelemente (56, 58, 60, 62, 64) angeordnet sind.

3. Tastschaltergruppe nach Anspruch 1 oder 2, bei der die Betätigungselemente (36 - 44) aus einem transparenten Kunststoff massiv ausgebildet sind.

4. Tastschaltergruppe nach einem der vorstehenden Ansprüche, bei der die Betätigungsflächen der Betätigungselemente (36 - 44) mit Symbolen (14, 16, 18, 20) versehen sind.

5. Tastschaltergruppe nach einem der vorstehenden Ansprüche, bei der der Rahmen (34) durch eine Platte aus lichtdurchlässigem Material gebildet ist.

6. Tastschaltergruppe nach Anspruch 5, bei der die Folie (12) mit Symbolen (14 - 20) und/oder Beschriftungen (22) versehen ist, die den Betätigungselementen (36 - 44) zugeordnet sind.

7. Tastschaltergruppe nach Anspruch 6, bei der wenigstens eines/eine der Symbole (14 - 20) und/oder Beschriftungen (22) eine zugeordnete Betätigungsfläche eines Betätigungselements (36 - 44) seitlich übergreifen.

8. Tastschaltergruppe nach einem der vorstehenden Ansprüche zur Verwendung als beleuchtbares Bedienfeld (10) in Kraftfahrzeugen.

## Claims

1. A pushbutton switch array comprising a frame (34) which is covered by a transparent film (12) and includes recesses (24, 26, 28, 30, 32) which each have an actuating element (36, 38, 40, 42, 44) accommodated therein for displacement, the actuating elements (36 - 44) being configured to have light-guiding and light-coupling structures, and further comprising a shared light source (52, 54) or few shared light sources (52, 54) which are optically coupled to the light-coupling structures of the actuating elements (36 - 44), **characterized in that** the actuating elements (36 - 44), for their part, are optically coupled to each other by adjoining light-coupling structures, the light-guiding structures guiding the light coupled into the actuating elements (36 - 44) to the actuating surface adjacent to the film (12).

2. The pushbutton switch array according to claim 1, further comprising a shared printed circuit board (50) which has the light sources (52, 54) and assigned switch elements (56, 58, 60, 62, 64) arranged thereon that are located in opposition to the end faces of the actuating elements (36 - 44) facing away from the film (12).

3. The pushbutton switch array according to claim 1 or 2, in which the actuating elements (36 - 44) are made from a transparent plastic material so as to be solid.

4. The pushbutton switch array according to any of the preceding claims, in which the actuating surfaces of the actuating elements (36 - 44) are provided with symbols (14, 16, 18, 20).

5. The pushbutton switch array according to any of the preceding claims, in which the frame (34) is formed by a plate made from a light-transmissive material.

6. The pushbutton switch array according to claim 5, in which the film (12) is provided with symbols (14 - 20) and/or legends (22) which are assigned to the actuating elements (36 - 44).

7. The pushbutton switch array according to claim 6, in which at least one of the symbols (14 - 20) and/or legends (22) engages laterally over an associated actuating surface of an actuating element (36 - 44).

8. The pushbutton switch array according to any of the preceding claims for use as an illuminatable operating panel (10) in a motor vehicle.

## Revendications

1. Ensemble de bouton-poussoir, comportant un cadre (34) qui est recouvert par une feuille transparente (12) et qui présente des évidements (24, 26, 28, 30, 32) dans chacun desquels un élément d'actionnement (36, 38, 40, 42, 44) est reçu de manière déplaçable, les éléments d'actionnement (36-44) étant réalisés avec des structures guidant la lumière et couplant la lumière, et comportant une source lumineuse (52, 54) commune ou peu de sources lumineuses communes (52, 54) qui sont optiquement couplées aux structures couplant la lumière des éléments d'actionnement (36-44), **caractérisé en ce que** les éléments d'actionnement (36-44) sont pour leur part optiquement couplés les uns aux autres par des structures couplant la lumière adjacentes, les structures guidant la lumière dirigeant la lumière couplée dans les éléments d'actionnement (36-44) vers la surface d'actionnement adjacente à la feuille (12).

2. Ensemble de bouton-poussoir selon la revendication 1, comportant en outre une carte de circuits imprimés (50) commune sur laquelle sont agencés les sources lumineuses (52, 54) et des éléments de commutateur (56, 58, 60, 62, 64) associés qui sont placés dans une position en regard des faces d'extrémité des éléments d'actionnement (36-44), qui sont détournées de la feuille (12).

3. Ensemble de bouton-poussoir selon la revendication 1 ou 2, dans lequel les éléments d'actionnement (36-44) sont réalisés massifs en une matière plastique transparente.

4. Ensemble de bouton-poussoir selon l'une des revendications précédentes, dans lequel les surfaces d'actionnement des éléments d'actionnement (36-44) sont pourvues de symboles (14, 16, 18, 20).

5. Ensemble de bouton-poussoir selon l'une des revendications précédentes, dans lequel le cadre (34) est formé par une plaque en matière perméable à la lumière.

6. Ensemble de bouton-poussoir selon la revendication 5, dans lequel la feuille (12) est pourvue de symboles (14-20) et/ou d'inscriptions (22) qui sont associés aux éléments d'actionnement (36-44).

7. Ensemble de bouton-poussoir selon la revendication 6, dans lequel au moins l'un des symboles (14-20) et/ou l'une des inscriptions (22) chevauche latéralement une surface d'actionnement associée d'un élément d'actionnement (36-44).

8. Ensemble de bouton-poussoir selon l'une des revendications précédentes pour l'utilisation en tant que panneau de commande (10) apte à être illuminé dans des véhicules automobiles.
